# EUROPÄISCHE PATENTSCHRIFT

(11) **EP 1 769 567 B1**
(45) Veröffentlichungstag und Bekanntmachung des Hinweises auf die Patenterteilung: **26.08.2009**
(21) Anmeldenummer: 05770249.0
(22) Anmeldetag: 30.06.2005
(51) Int. Cl.: H01R 39/06, H01R 43/06

(54) **VERFAHREN ZUR HERSTELLUNG EINES PLANKOMMUTATORS SOWIE LEITERROHLING FÜR EINEN PLANKOMMUTATOR**
METHOD FOR THE PRODUCTION OF A PLANAR COMMUTATOR AND CONDUCTOR BLANK FOR A PLANAR COMMUTATOR
PROCEDE DE FABRICATION D'UN COMMUTATEUR PLAN ET EBAUCHE DE CONDUCTEUR POUR UN COMMUTATEUR PLAN DE CE TYPE

(30) Priorität: 16.07.2004 DE 102004034434
(43) Veröffentlichungstag der Anmeldung: 04.04.2007
(73) Patentinhaber: Kolektor Group d.o.o., 5280 Idrija (SI)
(72) Erfinder: POTOCNIK, Jose, 5280 Idrija (SI); KOGEJ, Boris, 5280 Idrija (SI)
(74) Vertreter: Grättinger Möhring von Poschinger Patentanwälte Partnerschaft
(86) Internationale Anmeldenummer: PCT/EP2005/007084
(87) Internationale Veröffentlichungsnummer: WO 2006/007952

(56) Entgegenhaltungen:
- EP-A- 0 935 331
- WO-A-97/03486
- DE-A1- 4 028 420
- DE-A1- 19 752 626
- DE-A1- 19 956 844
- US-A- 5 925 962

## Beschreibung

Die vorliegende Erfindung betrifft, wie im Oberbegriff des Anspruchs 1 angegeben, ein Verfahren zur Herstellung eines Plankommutators, welcher einen aus Preßstoff gefertigten Trägerkörper, eine Mehrzahl von gleichmäßig um eine Achse herum angeordneten, in dem Trägerkörper verankerten Leitersegmenten und eine ebenso große Anzahl von mit diesen elektrisch leitend verbundenen, die Bürstenlauffläche definierenden Kohlenstoffsegmenten aufweist, mit den folgenden Schritten:
- Bereitstellen eines ringförmig geschlossenen Leiterrohlings mit Leitersegmenten und jeweils zwei benachbarte Leitersegmente miteinander verbindenden Brückenteilen, wobei die Leitersegmente im wesentlichen axial ausgerichtete Anschlußbereiche mit jeweils einem Anschlußhaken und im wesentlichen radial ausgerichtete Kontaktzungen aufweisen;
- Bereitstellen einer Kohlenstoffringscheibe;
- Zusammenfügen der Kohlenstoffringscheibe und des Leiterrohlings zu einem Verbundteil unter Herstellung elektrisch leitender Verbindungen zwischen den Kontaktzungen der Leitersegmente und der Kohlenstoffringscheibe;
- Einlegen des Verbundteils in ein geöffnetes Spritzgießwerkzeug;
- Schließen des Spritzgießwerkzeugs;
- Formen des Trägerkörpers durch Einspritzen von plastifiziertem Preßstoff in das Spritzgießwerkzeug;
- Entnehmen des Kommutatorrohlings aus dem Spritzgießwerkzeug;
- Unterteilen der Kohlenstoffringscheibe in einzelne Segmente sowie Entfernen oder Durchtrennen der Brückenteile.

Ein solches Verfahren wird beispielsweise zur Herstellung der aus der DE 19956844 A1 sowie der DE 19752626 A1 bekannten Plankommutatoren eingesetzt. Auch gemäß der älteren, aber nachveröffentlichten DE 10359473 A1 wird ein Plankommutator mit Kohlenstofflauffläche nach dem gattungsgemäßen Verfahren hergestellt. Bereitgestellt wird der Leiterrohling dabei jeweils durch Fließpreß-Umformen einer aus einem Metallblech (insbesondere Kupferblech) ausgestanzten Scheibe, wobei aus dem Zentrum der Scheibe die späteren Kontaktzungen der Leitersegmente hervorgehen, aus dem Randabschnitt der Scheibe die späteren Anschlußhaken und aus dem dazwischenliegenden Ringbereich die späteren Anschlußbereiche der Leitersegmente.

Solche durch Fließpreß-Umformen vorgefertigte Leiterrohlinge werden auch bei der Herstellung von Plankommutatoren mit Kohlenstoffläuffläche nach anderen Verfahren eingesetzt, wobei beispielsweise die Brückenteile bereits vor dem Spritzen des Trägerkörpers entfernt werden, nachdem zuvor der Leiterrohling mit der Kohlenstoffringscheibe zu einem Verbundteil zusammengefügt wurde (vgl. DE 4028420 A1), oder aber die Kohlenstoffringscheibe erst auf die bereits voneinander getrennten Leitersegmente aufgebracht wird, nachdem zuvor der Trägerkörper an den Leiterrohling angespritzt wurde und anschließend die Brückenteile entfernt wurden (vgl. WO 97/03486 A1).

Statt durch Fließpress-Umformung aus einer ausgestanzten Scheibe kann der Leiterrohling, wie in der EP 935331 A1 offenbart, auch durch Rundbiegen eines aus Kupferblech ausgestanzten streifenförmigen Zuschnitts hergestellt werden. Der ausgestanzte Zuschnitt weist dabei im Bereich seines einen Randes die späteren Anschlusshaken und im Bereich des gegenüberliegenden Randes die späteren Kontaktzungen auf. Nach dem Rundbiegen des streifenförmigen Zuschnitts werden die Anschlusshaken nach außen und die Kontaktzungen nach innen gebogen, bevor sodann die Kohlenstoffringscheibe an den Kontaktzungen angelötet, der Trägerkörper gespritzt und die Kohlenstoffringscheibe und der Leiterrohling durch Trennschnitte in einzelne Segmente unterteilt werden.

Insbesondere der in Anwendung des gattungsgemäßen Verfahrens hergestellte Plankommutator gemäß der DE 19956844 A1 genügt hohen Anforderungen. Indessen wird vor dem Hintergrund des allgemeinen Kostendrucks angestrebt, einen Plankommutator mit denselben günstigen Eigenschaften (Langlebigkeit und hohe Zuverlässigkeit), wie sie dieser Plankommutator aufweist, zu geringeren Herstellungskosten fertigen zu können.

Gelöst wird diese Zielsetzung gemäß der vorliegenden Erfindung, indem sich bei einem gattungsgemäßen Verfahren zur Herstellung eines Plankommutators die Vorfertigung des Leiterrohlings durch die folgende Merkmale auszeichnet:
- Bereitstellen eines metallischen längsstufenförmigen Bandes, das durch einen ersten Rand und einen hierzu parallelen zweiten Rand begrenzt ist, wobei das Band einen Hauptabschnitt, welcher durch eine auf der einen, ersten Seite des Bandes benachbart zu dem ersten Rand angeordnete erste Stufe und eine auf der anderen, zweiten Seite des Bandes benachbart zu dem zweiten Rand angeordnete zweite Stufe begrenzt ist, einen zwischen dem ersten Rand und der ersten Stufe angeordneten ersten Randabschnitt und einen zwischen dem zweiten Rand und der zweiten Stufe angeordneten zweiten Randabschnitt aufweist und die Materialstärke des Bandes an der ersten und der zweiten Stufe jeweils vom Hauptabschnitt zum entsprechenden Randabschnitt hin abnimmt, und wobei ferner das Band auf seiner ersten Seite im Bereich des zweiten Randabschnitts eine dritte Stufe aufweist, an der die Materialstärke in Richtung auf den zweiten Rand zunimmt;
- Ablängen eines Abschnitts des metallischen Bandes und Ausstanzen der beiden Randabschnitte des Bandes zur Bildung der Anschlußhaken in dem ersten Randabschnitt und der Kontaktzungen in dem zweiten Randabschnitt;
- Rollieren des Bandabschnitts zur Bildung einer geschlossenen Ringstruktur und Einbringen einer Wellung in den Hauptabschnitt mit im Bereich der Brückenteile vorspringenden Wellen, wobei die Ringstruktur im Bereich der Wellen im wesentlichen dieselbe Wandstärke aufweist wie zwischen den Wellen;
- Biegen der Kontaktzungen einwärts in Richtung auf die Achse;
- Profilieren der Kontaktzungen auf beiden axialen Stirnflächen durch einen Scherprozeß in axialer Richtung.

In Anwendung eines durch die Kombination dieser Merkmale gekennzeichneten Verfahrens lassen sich Plankommutatoren mit Kohlenstofflauffläche zu Kosten herstellen, die unter denjenigen liegen, wie sie bei der Herstellung von Plankommutatoren mit im wesentlichen gleicher Charakteristik nach dem Stand der Technik entstehen. In diesem Zusammenhang kommen insbesondere zwei Einflußfaktoren zum Tragen. Zum einen ist in Anwendung des erfindungsgemäßen Verfahrens der Grad der Ausnutzung des Ausgangsmaterials höher als nach dem Stand der Technik; der demgemäß reduzierte Verschnitt wirkt sich entsprechend kostensenkend aus. Und des weiteren kommt das erfindungsgemäße Verfahren ohne jegliches Fließpreß-Umformen aus, weil ein längstufenförmig vorprofiliertes Band-Ausgangsmaterial für die Herstellung des Leiterrohlings eingesetzt wird, weil die Wandstärke der Brückenteile dieselbe ist wie die Wandstärke der Anschlußbereiche der Leitersegmente und weil die Kontaktzungen, um eine optimale Verbindung zu den Kohlenstoffsegmenten und mit dem Trägerkörper zu gewährleisten, an ihren axialen Stirnflächen allein durch eine axiale Scherung profiliert werden. Indem auf jegliche Fließpreß-Umformung verzichtet werden kann, ist der technische Aufwand für die Durchführung des erfindungsgemäßen Verfahrens entsprechend reduziert; so kann in Anwendung der vorliegenden Erfindung insbesondere auf jegliches Weichglühen des Materials im Rahmen des Herstellungsprozesses verzichtet werden. Die dementsprechend, verglichen mit dem Stand der Technik, erhöhte Wandstärke der Brückenteile erweist sich im übrigen als günstig für deren axiale Tragfähigkeit, so daß das zum Einspritzen des Trägerkörpers verwendete Spritzgießwerkzeug, ohne daß die Gefahr einer Beschädigung der eingelegten Leiterrohlinge besteht, selbst dann mit entsprechend hohen Schließkräften beaufschlagt werden kann, wenn die jeweils zwischen zwei einander benachbarten Brückenteilen bestehenden Dichtflächen vergleichsweise schmal sind. In diesem Zusammenhang spielt eine Rolle, daß zum Abdichten des Spritzgießwerkzeugs an dem Leiterrohling an der den Kontaktzungen gegenüberliegenden Seite im Bereich der axial ausgerichteten Anschlußhaken (nur) die erste Stufe zur Verfügung steht, so daß der überwiegende Anteil der Schließkraft über die Brückenteile abzutragen ist.

Im Hinblick auf das für die vorliegende Erfindung wesentliche Profilieren der Kontaktzungen, nachdem diese in ihre im wesentlichen radial nach innen gerichtete Stellung gebogen worden sind, durch eine rein axiale Scherung in zueinander korrespondierenden Ober- und Unterwerkzeugen wird auf die schwebende deutsche Patentanmeldung 10359473.6 der Anmelderin der vorliegenden Patentanmeldung Bezug genommen. Die nach der vorliegenden Erfindung an der ersten Seite des Bandes im zweiten Randabschnitt vorgesehene dritte Stufe bewirkt, daß die Kontaktzungen endseitig eine größere Wandstärke aufweisen als an Übergangsbereichen, mittels derer sie mit den Anschlußbereichen verbunden sind. Dies ist von Vorteil im Hinblick auf eine langlebige Verbindung der Kohlenstoffsegmente mit den Kontaktbereichen der Leitersegmente; und die endseitig vergrößerte Materialstärke der Kontaktzungen gestattet, dort in diese mittels der bereits erläuterten Scherung eine ausgeprägte Profilierung einzubringen.

Gemäß einer ersten bevorzugten Weiterbildung des erfindungsgemäßen Verfahrens ist vorgesehen, daß die Brückenteile in einem einzigen Arbeitsgang durch Abdrehen vollständig entfernt werden. Dies wird ermöglicht dadurch, daß die Anschlußhaken des Kommutatorrohlings in axialer Richtung ausgerichtet sind, so daß sie das Abdrehen der Brückenteile nicht behindern. Beim Stand der Technik ist demgegenüber infolge der von Anbeginn radial ausgerichteten Anschlußhaken ein vollständiges Abdrehen der Brückenteile in einem einzigen Arbeitsgang nicht möglich.

Was die Reihenfolge des Ablängens des Abschnitts des metallischen Bandes einerseits und des Ausstanzens der beiden Randabschnitte des Bandes andererseits angeht, so läßt die Erfindung mehrere Möglichkeiten zu. Gemäß einer ersten Verfahrensvariante wird zuerst der Abschnitt des metallischen Bandes von einem Vorrat abgelängt, bevor anschließend die beiden Randabschnitte des Bandes zur Bildung der Anschlußhaken in dem ersten Randabschnitt und der Kontaktzungen in dem zweiten Randabschnitt ausgestanzt werden. Gemäß einer zweiten Verfahrensvariante ist vorgesehen, daß der Abschnitt des metallischen Bandes abgelängt wird, nachdem zuvor die beiden Randabschnitte des Bandes zur Bildung der Anschlußhaken in dem ersten Randabschnitt und der Kontaktzungen in dem zweiten Randabschnitt ausgestanzt worden sind. Gemäß einer dritten Verfahrensvariante werden gleichzeitig, in demselben Arbeitsschritt, der Abschnitt des metallischen Bandes abgelängt und die beiden Randabschnitte des Bandes zur Bildung der Anschlußhaken und der Kontaktzungen ausgestanzt.

Auch was die Reihenfolge des Rollierens des Abschnitts des Bandes und des Einbringens der Wellung angeht, läßt die Erfindung mehrere Möglichkeiten zu. Gemäß einer insoweit ersten Verfahrensvariante wird zuerst der Abschnitt des Bandes zur Bildung einer geschlossenen Ringstruktur rolliert, bevor anschließend die Wellung in den Abschnitt des Bandes eingebracht wird; in diesem Falle wird zum Einbringen der Wellung in den bereits ringförmig geschlossenen Abschnitt des Bandes dieses insbesondere im Bereich der Brückenteile radial innen abgestützt, während die Leitersegmente durch entsprechende Radialstempel radial nach innen verschoben werden, bis sie an einem entsprechend profilierten Innenwerkzeug anliegen. Gemäß einer insoweit zweiten Verfahrensvariante ist vorgesehen, daß der Abschnitt des Bandes zur Bildung einer geschlossenen Ringstruktur rolliert wird, nachdem zuvor, insbesondere in einer Gesenkpresse, die Wellung in den Abschnitt des Bandes eingebracht worden ist. Und auch hier kommt in Betracht, gemäß einer dritten Verfahrensvariante den Abschnitt des Bandes, nachdem zuvor die Kontur ausgestanzt worden ist, in einem einzigen Arbeitsschritt zur Bildung einer geschlossenen Ringstruktur zu rollieren und gleichzeitig die Wellung einzubringen. Bei sämtlichen Varianten erfolgt beim Einbringen der Wellung bevorzugt auch ein leichtes Verformen der Bereiche zwischen den Wellen, d.h. der zunächst ebenen Anschlußbereiche der Leitersegmente, so daß diese leicht gewölbt sind; dies trägt dazu bei, die erforderliche spanabhebende Endbearbeitung des Kommutatorrohlings zu minimieren.

Gemäß einer anderen bevorzugten Weiterbildung des erfindungsgemäßen Verfahrens ist vorgesehen, daß die Kontaktzungen in zwei Schritten einwärts in Richtung auf die Achse gebogen werden, wobei es sich bei dem zweiten Schritt um einen Kalibrierschritt handelt. Dies ist günstig im Hinblick darauf, daß der Leiterrohling mit besonders geringen Toleranzen zu fertigen ist, um mit der Kohlenstoffringscheibe unter Bildung zuverlässig elektrisch leitender Verbindungen zusammengefügt werden zu können. Namentlich gilt dies im Falle eines formschlüssigen Eingriffs der profilierten Kontaktzungen der Leitersegmente in korrespondierend profilierte Aufnahmen der Kohlenstoffringscheibe.

Ankerteile, wie sie an der radialen Innenseite der Leitersegmente anzuordnen sind, um beim Spritzen des Trägerkörpers in den Preßstoff eingebettet zu werden und dort die Leitersegmente zu verankern, werden im Rahmen des erfindungsgemäßen Verfahrens bevorzugt durch axiales Spalten der radialen Innenflächen der Anschlußbereiche der Leitersegmente hergestellt. Bevorzugt werden dabei pro Leitersegment zwei Ankerteile von dem jeweiligen Anschlußbereich abgespalten, und zwar nach dem Einbringen der Wellung.

Gemäß einer abermals anderen bevorzugten weiterbildung der Erfindung erstreckt sich die Ausstanzung der Kontaktzungen ausschließlich in dem zweiten Randabschnitt des Bandes. In diesem Falle steht bei dem Leiterrohling die zweite Stufe umlaufend geschlossen als eine Abdichtfläche für eine Abdichtung des Spritzgießwerkzeugs zur Verfügung.

Auf der gegenüberliegenden Seite, nämlich im Bereich der Anschlußhaken, erstreckt sich die Ausstanzung indessen bevorzugt von dem ersten Rand her über die erste Stufe hinaus in den Hauptabschnitt des Bandes hinein. Dabei ist die entsprechende Ausstanzung der Anschlußhaken im Bereich des Hauptabschnitts besonders bevorzugt durch konische Kanten begrenzt, an denen das Spritzgießwerkzeug dichtend anliegt.

Aus den vorstehenden Erläuterungen des erfindungsgemäßen Verfahrens läßt sich ableiten, daß ein besonders bevorzugter, zur Verwendung bei einem Verfahren zur Herstellung eines Plankommutators verwendbarer ringförmig geschlossener Leiterrohling eine Mehrzahl von gleichmäßig um eine Achse herum angeordneten Leitersegmenten und jeweils zwei benachbarte Leitersegmente miteinander verbindende Brückenteile umfaßt, wobei die Leitersegmente im wesentlichen axial ausgerichtete Anschlußbereiche mit jeweils einem Anschlußhaken und im wesentlichen radial nach innen ausgerichtete Kontaktzungen aufweisen, wobei der Leiterrohling aus einem längsstufenförmig profilierten metallischen Band hergestellt und im Bereich eines der Brückenteile ein Stoß vorhanden ist und die Brückenteile in Form von Wellen ausgeführt sind, die gegenüber den Leitersegmenten nach außen vorspringen und im wesentlichen dieselbe Wandstärke aufweisen wie die Leitersegmente. Ein solcher Leiterrohling läßt sich erkennbar mit Vorteil nicht nur bei dem vorstehend erläuterten Verfahren einsetzen. Vielmehr kann er mit übereinstimmenden Vorteilen auch bei abgewandelten Verfahren mit einer modifizierten Abfolge der Herstellungsschritte zum Einsatz kommen.

Zur Verbesserung des elektrischen Kontakts zwischen den Leitersegmenten und den Kohlenstoffsegmenten ist gemäß einer bevorzugten Weiterbildung der vorliegenden Erfindung die Oberfläche des Leiterrohlings insgesamt, jedoch zumindest in den für einen Kontakt mit den - später aus der Kohlenstoffringscheibe hervorgehenden - Kohlenstoffsegmenten vorgesehenen Bereichen der Kontaktzungen versilbert oder verzinnt.

Erkennbar ist es im Rahmen der vorliegenden Erfindung möglich, zur Herstellung einer Vielzahl übereinstimmender Leiterrohlinge ein längsstufenförmig vorprofiliertes metallisches Bandmaterial einzusetzen, dessen Breite im wesentlichen einem Vielfachen der Breite des zur Herstellung eines einzigen Leiterrohlings erforderlichen metallischen Bandes entspricht. Dabei können sogar jeweils zwei nebeneinander liegende Zuschnitte im Bereich der späteren Anschlußhaken ineinandergreifen, wodurch der Grad der Materialausnutzung nochmals gesteigert wird. Insoweit ist der Begriff "Rand" im Rahmen der vorliegenden Anmeldung so zu verstehen, daß er nur in dem Falle einen körperlichen Rand des streifenförmigen Bandes definiert, daß als Ausgangsmaterial ein metallisches Band-Flachmaterial mit einer solchen Breite zum Einsatz kommt, daß sich nicht mehrere nebeneinanderliegende Bandabschnitte ausstanzen lassen. Ist indessen letzteres der Fall, so gibt der Begriff "Rand" eine fiktive Begrenzung des betreffenden Ausschnitts aus dem Ausgangsmaterial, der zur Herstellung des jeweiligen Bandabschnitts dient, an.

Im folgenden wird die vorliegende Erfindung anhand eines in der Zeichnung veranschaulichten bevorzugten Ausführungsbeispiels näher erläutert. Dabei zeigt
- Fig. 1: in perspektivischer Angesicht einen in Anwendung der vorliegenden Erfindung vorgefertigten Leiterrohling, wie er zur Herstellung des in Fig. 4 gezeigten Plankommutators verwendet wird,
- Fig. 2: einen Querschnitt durch das zur Herstellung des in Fig. 1 gezeigten Leiterrohlings verwendete längsstufenförmige Band,
- Fig. 3: in Seitenansicht von der späteren radialen Innenseite hier den zur Herstellung des in Fig. 1 gezeigten Leiterrohlings verwendeten Bandabschnitt nach dem Ausstanzen der Randabschnitte und
- Fig. 4: im Axialschnitt einen in Anwendung der vorliegenden Erfindung hergestellten Plankommutator.

Der in Fig. 1 veranschaulichte ringförmig geschlossene Leiterrohling 1 umfaßt acht gleichmäßig um die Achse 2 herum angeordnete Leitersegmente 3 und acht Brückenteile 4, welche jeweils zwei benachbarte Leitersegmente 3 miteinander verbinden. Jedes Leitersegment weist einerseits einen im wesentlichen axial ausgerichteten Anschlußbereich 5 mit einem ebenfalls axial ausgerichteten Anschlußhaken 6 und andererseits eine im wesentlichen radial nach innen ausgerichtete Kontaktzunge 7 auf. Die Brückenteile 4 springen in Wellenform radial nach außen über die Anschlußbereiche 5 der Leitersegmente 3 vor. Ihre Wandstärke D₁ entspricht der Wandstärke D₂ der Anschlußbereiche 5 der Leitersegmente 3. Die Wellen erheben sich dabei so weit, daß der maximale Abstand ihrer Innenwand von der Achse 2 größer ist als der der Abstand der Außenwand der Anschlußbereiche 5 von der Achse 2.

Hervorgegangen ist der Leiterrohling durch eine Reihe einfacher Umformschritte aus einem metallischen längsstufenförmigen Band 8 mit dem in Fig. 2 gezeigten Querschnitt. Das Band 8 weist auf seiner einen, ersten Seite 9, die die spätere radiale Innenfläche darstellt, eine erste Stufe 10 auf, die von dem dieser Stufe benachbarten ersten Rand 11 des Bandes 8 her eine Vergrößerung der Materialstärke bildet. Auf seiner der ersten Seite 9 gegenüberliegenden zweiten Seite 12, die die spätere radiale Außenfläche bildet, weist das Band 8 eine zweite Stufe 13 auf, die ihrerseits von dem ihr benachbarten zweiten Rand 14 des Bandes 8 her eine Vergrößerung der Materialstärke bildet. Die erste Stufe 10 und die zweite Stufe 13 halten einen Abstand A zueinander ein. Der zwischen der ersten Stufe 10 und der zweiten Stufe 13 liegende Bereich des Bandes 8 bildet dessen Hauptabschnitt H. Der zwischen dem ersten Rand 11 und der ersten Stufe 10 liegende Bereich des Bandes 8 bildet dessen ersten Randabschnitt 17. Und der zwischen dem zweiten Rand 14 und der zweiten Stufe 13 liegende Bereich des Bandes 8 bildet dessen zweiten Randabschnitt 18.

Das Band 8 weist darüber hinaus im zweiten Randabschnitt 18 auf der ersten Seite 9 eine dritte Stufe 15 auf. An der dritten Stufe 15 nimmt die Materialstärke in Richtung auf den zweiten Rand 14 zu.

Zur Herstellung des Leiterrohlings 1 wird zunächst in einem ersten Arbeitsschritt von einem Vorrat des längsstufenförmig profilierten metallischen Bandes (Fig. 3) ein Abschnitt 16 ausgestanzt. Dabei werden zugleich die Anschlußhaken 6 in dem ersten Randabschnitt 17, die Kontaktzungen 7 in dem zweiten Randabschnitt 18 und teilweise dem Hauptabschnitt H und die Endbereiche mit zwei zueinander korrespondierenden Eingriffsabschnitten 19 und 20 eines schwalbenschwanzförmigen Schlosses 21 ausgestanzt. Sodann wird der Bandabschnitt 16 zur Bildung einer geschlossenen Ringstruktur rolliert, wobei das den Stoß sichernde Schloß 21 geschlossen wird. In einem weiteren Arbeitsschritt wird die Wellung in den ringförmig geschlossenen Bandabschnitt 16 eingebracht, indem - in einem entsprechenden Werkzeug - die Leitersegmente 3 durch entsprechende Radialstempel radial nach innen verschoben werden, während ein profiliertes Innenwerkzeug die Brückenteile 4 von radial innen abstützt. Anschließend werden in zwei Arbeitsschritten die Kontaktzungen 7 einwärts in Richtung auf die Achse 2 gebogen. Als nächstes werden dann die Kontaktbereiche durch eine axiale Scherung in zueinander korrespondierenden Ober- und Unterwerkzeugen profiliert, bevor abschließend durch einen Spaltschritt an den radialen Innenflächen der Anschlußbereiche 5 der Leitersegmente 3 Ankerteile 22 hergestellt werden.

Der so hergestellte Leiterrohling 1 wird in einem im wesentlichen bekannten Verfahren (vgl. DE 19956844 A1) zur Herstellung eines Plankommutators 23 mit Kohlenstoff-Bürstenlauffläche 24 weiterverarbeitet. Hierzu wird eine Kohlenstoffringscheibe mit dem Leiterrohling 1 unter Herstellung elektrisch leitender Verbindungen zwischen den Kontaktzungen 7 der Leitersegmente 3 und der Kohlenstoffringscheibe zu einem Verbundteil zusammengefügt. Das Verbundteil wird sodann in ein geöffnetes Spritzgießwerkzeug eingelegt. Das Spritzgießwerkzeug wird geschlossen. Dabei liegt ein erstes Teilwerkzeug an einer durch die erste Stufe 10, die Seitenflächen 25 der konischen Fußabschnitte 26 der Anschlußhaken 6 und die zugeordneten Stirnflächen 27 der Brückenteile 4 gebildeten ersten Dichtfläche an; und ein zweites Teilwerkzeug liegt an einer durch die zweite Stufe 13 und die zugeordneten Stirnflächen der Brückenteile 4 gebildeten zweiten Dichtfläche an. Alsdann wird der Trägerkörper 28 durch Einspritzen von plastifiziertem Preßstoff in das Spritzgießwerkzeug geformt. Nachdem der Preßstoff ausgehärtet ist, wird das Spritzgießwerkzeug geöffnet und der so entstandene Kommutatorrohling aus dem Spritzgießwerkzeug entnommen. Abschließend werden die Brükkenteile 4 durch Abdrehen entfernt, und die Kohlenstoffringscheibe wird durch Schnitte in einzelne Kohlenstoffsegmente 29 unterteilt. In Anbetracht dessen, daß das insoweit angewandte Verfahren aus dem Stand der Technik hinlänglich bekannt ist, kann auf eingehende Erläuterungen verzichtet werden. Hinzuweisen ist allerdings noch darauf, daß das Band 8, um das vorstehend beschriebene Abdrehen der Brückenteile 4 zu erleichtern, auf seiner zweiten Seite 12 im Bereich des Hauptabschnitts H eine vierte Stufe 30 aufweist, an der die Materialstärke in Richtung auf den ersten Rand 11 hin abnimmt.

## Patentansprüche

1. Verfahren zur Herstellung eines Plankommutators (23), welcher einen aus Preßstoff gefertigten Trägerkörper (28), eine Mehrzahl von gleichmäßig um eine Achse (2) herum angeordneten, in dem Trägerkörper verankerten Leitersegmenten (3) und eine ebenso große Anzahl von mit diesen elektrisch leitend verbundenen, die Bürstenlauffläche (24) definierenden Kohlenstoffsegmenten (29) aufweist, mit den folgenden Schritten:
- Bereitstellen eines ringförmig geschlossenen Leiterrohlings (1) mit Leitersegmenten (3) und jeweils zwei benachbarte Leitersegmente miteinander verbindenden Brückenteilen (4), wobei die Leitersegmente im wesentlichen axial ausgerichtete Anschlußbereiche (5) mit jeweils einem Anschlußhaken (6) und im wesentlichen radial ausgerichtete Kontaktzungen (7) aufweisen;
- Bereitstellen einer Kohlenstoffringscheibe;
- Zusammenfügen der Kohlenstoffringscheibe und des Leiterrohlings (1) zu einem Verbundteil unter Herstellung elektrisch leitender Verbindungen zwischen den Kontaktzungen (7) der Leitersegmente (3) und der Kohlenstoffringscheibe;
- Einlegen des Verbundteils in ein geöffnetes Spritzgießwerkzeug;
- Schließen des Spritzgießwerkzeugs;
- Formen des Trägerkörpers (28) durch Einspritzen von plastifiziertem Preßstoff in das Spritzgießwerkzeug;
- Entnehmen des Kommutatorrohlings aus dem Spritzgießwerkzeug;
- Unterteilen der Kohlenstoffringscheibe in einzelne Kohlenstoffsegmente (29) sowie Entfernen oder Durchtrennen der Brückenteile (4);
**gekennzeichnet durch** die folgende Vorfertigung des Leiterrohlings:
- Bereitstellen eines metallischen längsstufenförmigen Bandes (8), das **durch** einen ersten Rand (11) und einen hierzu parallelen zweiten Rand (14) begrenzt ist, wobei das Band einen Hauptabschnitt (H), welcher **durch** eine auf der einen, ersten Seite (9) des Bandes benachbart zu dem ersten Rand angeordnete erste Stufe (10) und eine_auf der anderen, zweiten Seite (12) des Bandes benachbart zu dem zweiten Rand angeordnete zweite Stufe (13) begrenzt ist, einen zwischen dem ersten Rand und der ersten Stufe angeordneten ersten Randabschnitt (17) und einen zwischen dem zweiten Rand und der zweiten Stufe angeordneten zweiten Randabschnitt (18) aufweist und die Materialstärke des Bandes an der ersten und der zweiten Stufe jeweils vom Hauptabschnitt zum entsprechenden Randabschnitt hin abnimmt, und wobei ferner das Band auf seiner ersten Seite (9) im Bereich des zweiten Randabschnitts (18) eine dritte Stufe (15) aufweist, an der die Materialstärke in Richtung auf den zweiten Rand zunimmt;
- Ablängen eines Abschnitts (16) des metallischen Bandes (8) und Ausstanzen der beiden Randabschnitte (17, 18) des Bandes zur Bildung der Anschlußhaken (6) in dem ersten Randabschnitt (17) und der Kontaktzungen (7) in dem zweiten Randabschnitt (18);
- Rollieren des Bandabschnitts (16) zur Bildung einer geschlossenen Ringstruktur und Einbringen einer Wellung in den Hauptabschnitt mit im Bereich der Brückenteile (4) vorspringenden Wellen, wobei die Ringstruktur im Bereich der Wellen im wesentlichen dieselbe Wandstärke (D1) aufweist wie zwischen den Wellen;
- Biegen der Kontaktzungen (7) einwärts in Richtung auf die Achse (2);
- Profilieren der Kontaktzungen (7) auf beiden axialen Stirnflächen **durch** einen Scherprozeß in axialer Richtung.

2. Verfahren nach Anspruch 1,
**dadurch gekennzeichnet,**
**daß** zugleich ein Abschnitt (16) des metallischen Bandes (8) abgelängt wird und die beiden Randabschnitte (17, 18) des Bandes ausgestanzt werden.

3. Verfahren nach Anspruch 1,
**dadurch gekennzeichnet,**
**daß** zuerst ein Abschnitt (16) des metallischen Bandes (8) abgelängt wird und anschließend die beiden Randabschnitte (17, 18) des Bandes ausgestanzt werden.

4. Verfahren nach Anspruch 1,
**dadurch gekennzeichnet,**
**daß** ein Abschnitt (16) des metallischen Bandes (8) abgelängt wird, nachdem die beiden Randabschnitte (17, 18) des Bandes ausgestanzt wurden.

5. Verfahren nach einem der Ansprüche 1 bis 4,
**dadurch gekennzeichnet,**
**daß** der Bandabschnitt (16) zuerst rolliert und anschließend die Wellung eingebracht wird.

6. Verfahren nach einem der Ansprüche 1 bis 4,
**dadurch gekennzeichnet,**
**daß** der Bandabschnitt (16) rolliert wird, nachdem die Wellung eingebracht wurde.

7. Verfahren nach einem der Ansprüche 1 bis 4,
**dadurch gekennzeichnet,**
**daß** der Bandabschnitt (16) in einem einzigen Arbeitsschritt zur Bildung einer geschlossenen Ringstruktur rolliert und gleichzeitig die Wellung eingebracht wird.

8. Verfahren nach einem der Ansprüche 1 bis 7,
**dadurch gekennzeichnet,**
**daß** beim Rollieren des Bandabschnitts (16) zwei endseitig an dem Hauptabschnitt (H) vorgesehene, zueinander korrespondierende Eingriffsabschnitte (19, 20) eines schwalbenschwanzförmigen Schlosses (21) miteinander verbunden werden.

9. Verfahren nach einem der Ansprüche 1 bis 8,
**dadurch gekennzeichnet,**
**daß** das Biegen der Kontaktzungen (7) einwärts in Richtung auf die Achse (2) in zwei Schritten erfolgt.

10. Verfahren nach einem der Ansprüche 1 bis 9,
**dadurch gekennzeichnet,**
**daß** durch einen Spaltschritt an den radialen Innenflächen der Anschlußbereiche (5) der Leitersegmente Ankerteile (22) hergestellt werden.

11. Verfahren nach einem der Ansprüche 1 bis 10,
**dadurch gekennzeichnet,**
**daß** die Ausstanzung der Kontaktzungen (7) sich ausschließlich in dem zweiten Randabschnitt (18) erstreckt.

12. Verfahren nach einem der Ansprüche 1 bis 11,
**dadurch gekennzeichnet,**
**daß** die Ausstanzung der Anschlußhaken (6) sich in den Hauptabschnitt (H) hinein erstreckt.

13. Verfahren nach Anspruch 12,
**dadurch gekennzeichnet,**
**daß** die Ausstanzung der Anschlußhaken (6) in dem Hauptabschnitt (H) durch konische Kanten begrenzt ist.

14. Verfahren nach einem der Ansprüche 1 bis 13,
**dadurch gekennzeichnet,**
**daß** die Brückenteile (4) in einem einzigen Arbeitsgang durch Abdrehen vollständig entfernt werden

15. Ringförmig geschlossener Leiterrohling (1) zur Verwendung bei einem Verfahren nach Anspruch 1 zur Herstellung eines Plankommutators (23), umfassend eine Mehrzahl von gleichmäßig um eine Achse (2) herum angeordneten Leitersegmenten (3) und jeweils zwei benachbarte Leitersegmente miteinander verbindenden Brückenteilen (4), wobei die Leitersegmente im wesentlichen axial ausgerichtete Anschlußbereiche (5) mit jeweils einem Anschlußhaken (6) und im wesentlichen radial nach innen ausgerichtete Kontaktzungen (7) aufweisen,
**dadurch gekennzeichnet,**
**daß** der Leiterrohling (1) aus einem metallischen längsstufenförmigen Band (8) hergestellt ist, wobei im Bereich eines der Brückenteile (4) ein Stoß vorhanden ist, und daß die Brückenteile in Form von Wellen ausgeführt sind, die gegenüber den Leitersegmenten (3) nach außen vorspringen und im wesentlichen dieselbe Wandstärke (D2) aufweisen wie die Leitersegmente.

16. Leiterrohling nach Anspruch 15,
**dadurch gekennzeichnet,**
**daß** im Bereich des Stoßes ein schwalbenschwanzförmiges Schloß (21) mit zwei endseitig an dem Band (8) angeordneten, zueinander korrespondierenden, ineinandergreifenden Eingriffsabschnitten (19, 20) vorgesehen ist.

17. Leiterrohling nach Anspruch 15 oder Anspruch 16,
**dadurch gekennzeichnet,**
**daß** seine Oberfläche zumindest in den für einen Kontakt mit den Kohlenstoffsegmenten (29) vorgesehenen Bereichen der Kontaktzungen (7) versilbert oder verzinnt ist.

## Claims

1. A method for manufacturing a plane commutator (23) which comprises a carrier body (28) manufactured of pressed material, a plurality of conductor segments (3) evenly arranged around an axis (2) and anchored in the carrier body and comprises just as large a quantity of carbon segments (29) connected with said conductor segments in an electrically conductive manner which define the brush running surface (24), with the following steps:
- providing of a ring-shaped closed conductor blank (1) with conductor segments (3) and bridge parts (4) each joining two neighbouring conductor segments with each other, wherein the conductor segments comprise substantially axially orientated connection regions (5) with a connection hook (6) each and contact tongues (7) which are substantially orientated radially;
- providing of a carbon ring disc;
- joining of the carbon ring disc and the conductor blank (1) into a composite part subject to manufacturing electrically conductive connections between the contact tongues (7) of the conductor segments (3) and the carbon ring disc;
- inserting of the composite part in an opened injection mould;
- closing of the injection mould;
- moulding of the carrier body (28) through injecting plasticised pressed material into the injection mould;
- removing of the commutator blank from the injection mould;
- subdividing of the carbon ring disc into individual carbon segments (29) and removing or severing the bridge parts (4);
**characterized by** the following prefabrication of the conductor blank;
- providing of a metal longitudinal step shaped band (8) which is limited by a first edge (11) and a second edge (14) which is parallel with the former, wherein the band comprises a main section (H), which is limited through a first step (10) arranged adjacently to the first edge on the one, first side (9) of the band and a second step (13) arranged on the other, second side (12) of the band adjacent to the second edge, a second edge section (18) arranged between the first edge and the first step and a second edge section (18) arranged between the second edge and the second step and the material thickness of the band on the first and the second step each decreases from main section to the corresponding edge section and wherein furthermore the band on its first side (9) in the region of the second edge section (18) comprises a third step (15) on which the material thickness increases in direction of the second edge;
- cutting off of a section (16) of the metal band (8) and punching-out of the two edge sections (17, 18) of the band for forming the connection hooks (6) in the first edge section (17) and the contact tongues (7) in the second edge section (18):
- rolling the edge section (16) for forming a closed ring structure and working-in of a corrugation in the main section with flutes protruding in the region of the bridge parts (4) wherein the ring structure in the region of the flutes substantially has the same wall thickness (D1) as between the flutes;
- bending of the contact tongues (7) inward in the direction of the axis (2);
- profiling of the contact tongues (7) on both axial end faces through a shearing process in axial direction;

2. The method according to Claim 1, **characterized in that** simultaneously a section (16) of the metal band (8) is cut off and the two edge sections (17, 18) of the band are punched out.

3. The method according to Claim 1, **characterized in that** a section (16) of the metal band (8) is cut off first and subsequently the two edge sections (17, 18) are punched out.

4. The method according to Claim 1, **characterized in that** a section (16) of the metal band (8) is cut off after the two edge sections (17, 18) of the band have been punched out.

5. The method according to any one of the Claims 1 to 4, **characterized in that** the band section (16) is first rolled and subsequently the corrugation worked in.

6. The method according to any one of the Claims 1 to 4, **characterized in that** the band section (16) is rolled after the corrugation has been worked in.

7. The method according to any one of the Claims 1 to 4, **characterized in that** the band section (16) is rolled and the corrugation worked in simultaneously in a single operation for forming a closed ring structure.

8. The method according to any one of the Claims 1 to 7, **characterized in that** during rolling of the band section (16) two engagement sections (19, 20) of a dovetail-shaped lock (21) which are provided on the ends of the main section (H) and which correspond to each other are joined with each other.

9. The method according to any one of the Claims 1 to 8, **characterized in that** the bending of the contact tongues (7) inwards in direction of the axis (2) takes place in two steps.

10. The method according to any one of the Claims 1 to 9, **characterized in that** through a gap step on the radial inner surfaces of the connection regions (5) of the conductor segments, armature parts (22) are manufactured.

11. The method according to any one of the Claims 1 to 10, **characterized in that** the punching-out of the contact tongues (7) exclusively extends into the second edge section (18).

12. The method according to any one of the Claims 1 to 11, **characterized in that** the punching-out of the connection hooks (6) extends into the main section (H).

13. The method according to Claim 12, **characterized in that** the punching-out of the connection hooks (6) in the main section (H) is limited through conical edges.

14. The method according to any one of the Claims 1 to 13, **characterized in that** the bridge parts (4) are completely removed by turning off in a single operation.

15. Conductor blank (1) closed ring-shaped for use with a method according to Claim 1 for the manufacture of a plane commutator (23) comprising a plurality of conductor segments (3) evenly arranged about an axis (2) and two bridge parts (4) each joining two neighbouring conductor segments with each other, wherein the conductor segments comprise substantially axially orientated connection regions (5) each with a connection hook (6) and contact tongues (7) substantially orientated radially to the inside, **characterized in that** the conductor blank (1) is produced from a longitudinally step-shaped metal band (8), wherein in the region of one of the bridge parts (4) a joint is present and **in that** the bridge parts are embodied in form of waves, which relative to the conductor segments (3) project to the outside and substantially have the same wall thickness (D2) as the conductor segments.

16. The conductor blank according to Claim 15,
**characterized in that** in the region of the joint a dovetail-shaped lock (22) with two engagement sections (19, 20) arranged on the end side on the band (8) and which correspond with each other and engage with each other are provided.

17. The conductor blank according to Claim 15 or Claim 16, **characterized in that** its surface at least in the regions of the contact tongues (7) intended for contact with the carbon segments (29) is silver-plated or tinned.

## Revendications

1. Procédé pour la fabrication d'un collecteur plat (23), comportant un corps de support (28) en matière comprimée, une pluralité de segments conducteurs (3) ancrés dans le corps de support et uniformément répartis autour d'un axe (2), et une quantité identique de segments de carbone (29) reliés à ceux-ci de manière électriquement conductrice et définissant la surface de frottement de balai (24), comprenant les étapes suivantes :
- Mise à disposition d'une ébauche conductrice (1) annulaire fermée, avec des segments conducteurs (3) et des éléments de pont (4) reliant entre eux à chaque fois deux segments conducteurs voisins, les segments conducteurs comportant des zones de raccordement (5) orientées essentiellement axialement, comprenant chacune un crochet de raccordement (6), ainsi que des langues de contact (7) orientées essentiellement radialement ;
- Mise à disposition d'une rondelle annulaire de carbone ;
- Assemblage de la rondelle annulaire de carbone et de l'ébauche conductrice (1) en une pièce composite, en réalisant des connexions électriquement conductrices entre les langues de contact (7) des segments conducteurs (3) et la rondelle annulaire de carbone ;
- Insertion de la pièce composite dans un outil de moulage par injection ouvert ;
- Fermeture de l'outil de moulage par injection ;
- Formage du corps de support (28) par injection d'une matière comprimée plastifiée dans l'outil de moulage par injection ;
- Retrait de l'ébauche de collecteur hors de l'outil de moulage par injection ;
- Division de la rondelle annulaire de carbone en segments de carbone séparés (29) et retrait ou sectionnement des éléments de pont (4) ;
**caractérisé par** la préfabrication suivante de l'ébauche conductrice :
- Mise à disposition d'une bande (8) métallique en forme de paliers longitudinaux, délimitée par un premier bord (11) et un deuxième bord (14) parallèle au premier, la bande comportant une section principale (H), délimitée par un premier palier (10) disposé d'un premier côté (9) de la bande, adjacent au premier bord, et par un deuxième palier (13) disposé d'un deuxième côté (12) de la bande, adjacent au deuxième bord, une première section de bord (17) disposée entre le premier bord et le premier palier, ainsi qu'une deuxième section de bord (18) disposée entre le deuxième bord et le deuxième palier, dans laquelle l'épaisseur de matériau de la bande diminuant sur le premier et le deuxième palier, toujours à partir de la section principale vers la section de bord correspondante, et dans laquelle la bande comporte en outre un troisième palier (15) de son premier côté (9), dans la région de la deuxième section de bord (18), sur lequel l'épaisseur de matériau augmente en direction du deuxième bord ;
- Mise à longueur d'une section (16) de la bande métallique (8) et découpage des deux sections de bord (17, 18) de la bande pour former les crochets de raccordement (6) dans la première section de bord (17), ainsi que les langues de contact (7) dans la deuxième section de bord (18) ;
- Roulage de la section de bande (16) pour former une structure annulaire fermée, et insertion d'une ondulation dans la section principale, avec des ondulations saillantes dans la région des éléments de pont (4), la structure annulaire présentant essentiellement la même épaisseur de paroi (D1) dans la région des ondulations qu'entre les ondulations ;
- Fléchissement des langues de contact (7) vers l'intérieur, en direction de l'axe (2) ;
- Profilage des langues de contact (7) sur les deux faces frontales axiales, par un procédé de cisaillement en direction axiale.

2. Procédé selon la revendication 1,
**caractérisé en ce que**
une section (16) de la bande métallique (8) est mise à longueur, et les deux sections de bord (17, 18) de la bande sont découpées dans le même temps.

3. Procédé selon la revendication 1,
**caractérisé en ce que**
pour commencer, une section (16) de la bande métallique (8) est mise à longueur, puis les deux sections de bord (17, 18) sont découpées.

4. Procédé selon la revendication 1,
**caractérisé en ce que**
une section (16) de la bande métallique (8) est mise à longueur, après que les deux sections de bord (17, 18) de la bande ont été découpées.

5. Procédé selon l'une des revendications 1 à 4,
**caractérisé en ce que**
la section de bande (16) est d'abord roulée, puis l'ondulation est incorporée.

6. Procédé selon l'une des revendications 1 à 4,
**caractérisé en ce que**
la section de bande (16) est roulée après que l'ondulation a été incorporée.

7. Procédé selon l'une des revendications 1 à 4,
**caractérisé en ce que**
au cours d'une unique étape de travail, la section de bande (16) est roulée pour former une structure annulaire fermée et l'ondulation est incorporée dans le même temps.

8. Procédé selon l'une des revendications 1 à 7,
**caractérisé en ce que**
pendant le roulage de la section de bande (16), deux sections d'engagement (19, 20) correspondantes d'une serrure en queue d'aronde (21), prévues côté extrémité sur la section principale (H), sont reliées entre elles.

9. Procédé selon l'une des revendications 1 à 8,
**caractérisé en ce que**
le fléchissement des langues de contact (7) vers l'intérieur en direction de l'axe (2) est effectué en deux étapes.

10. Procédé selon l'une des revendications 1 à 9,
**caractérisé en ce que**
au cours d'une étape de fission, des éléments d'ancrage (22) sont réalisés sur les surfaces intérieures radiales des zones de raccordement (5) des segments conducteurs.

11. Procédé selon l'une des revendications 1 à 10,
**caractérisé en ce que**
le découpage des langues de contact (7) s'étend exclusivement à la deuxième section de bord (18).

12. Procédé selon l'une des revendications 1 à 11,
**caractérisé en ce que**
le découpage des crochets de raccordement (6) s'étend à l'intérieur de la section principale (H).

13. Procédé selon la revendication 12,
**caractérisé en ce que**
le découpage des crochets de raccordement (6) dans la section principale (H) est délimité par des arêtes coniques.

14. Procédé selon l'une des revendications 1 à 13,
**caractérisé en ce que**
les éléments de pont (4) sont entièrement supprimés, par rotation, au cours d'une étape de travail unique.

15. Ebauche conductrice annulaire fermée (1), destinée à être utilisée au cours d'un procédé selon la revendication 1 pour la fabrication d'un collecteur plat (23), comprenant une pluralité de segments conducteurs (3) répartis uniformément autour d'un axe (2) et des éléments de ponts (4) reliant entre eux à chaque fois deux segments conducteurs voisins, les segments conducteurs comportant des zones de raccordement (5) orientées essentiellement axialement et comprenant chacune un crochet de raccordement (6), ainsi que des langues de contact (7) orientées essentiellement radialement vers l'intérieur,
**caractérisée en ce que**
l'ébauche conductrice (1) est constituée d'une bande métallique (8) en forme de paliers longitudinaux, une butée étant prévue dans la région des éléments de pont (4), et
**en ce que** les éléments de pont sont conçus comme des ondulations, saillantes vers l'extérieur par rapport aux segments conducteurs (3) et présentant essentiellement la même épaisseur de paroi (D2) que les segments conducteurs.

16. Ebauche conductrice selon la revendication 15,
**caractérisée en ce que**
dans la région de la butée se trouve une serrure en queue d'aronde (21) avec deux sections d'engagement (19, 20), disposées à l'extrémité de la bande (8), coïncidant l'une avec l'autre et s'engageant l'une dans l'autre.

17. Ebauche conductrice selon l'une des revendications 15 ou 16,
**caractérisée en ce que**
sa face supérieure est argentée ou étamée, au moins dans les régions des langues de contact (7) prévues pour être en contact avec les segments de carbone (29).
